# EUROPÄISCHE PATENTSCHRIFT

(11) **EP 0 846 806 B1**
(45) Veröffentlichungstag und Bekanntmachung des Hinweises auf die Patenterteilung: **19.12.2001**
(21) Anmeldenummer: 97118511.1
(22) Anmeldetag: 24.10.1997
(51) Int. Cl.: E01C 23/09

(54) **Vorrichtung zum Auftragen eines pastenförmigen Bitumenmaterials in Streifenform**
Apparatus for applying pasty bituminous materials in stripform
Dispositif pour appliquer des matériaux bitumineux pâteux en forme de bande

(30) Priorität: 07.12.1996 DE 29621323 U
(43) Veröffentlichungstag der Anmeldung: 10.06.1998
(73) Patentinhaber: DENSO-Holding GmbH & Co., 51371 Leverkusen (DE)
(72) Erfinder: Konkol, Günther, 51377 Leverkusen (DE)
(74) Vertreter: Langmaack, Jürgen, Dipl.-Ing.

(56) Entgegenhaltungen:
- DE-U- 9 418 109
- FR-A- 1 464 820
- US-A- 4 630 965
- US-A- 4 887 908

## Beschreibung

Im Straßenbau und zwar sowohl beim Neubau als auch bei der Instandsetzung kann schon aufgrund der Arbeitsbreite der üblichen Straßenfertiger oder mit Rücksicht auf die Verkehrsführung die Deckschicht nicht in voller Breite, sondern nur in wenigstens zwei nebeneinander verlaufenden Bahnen aufgebracht werden, so daß zwischen den beiden Deckschichtbahnen eine Mittelnaht entsteht. Hierbei ist es für die Haltbarkeit einer derartigen Straßendecke von wesentlicher Bedeutung, daß die beiden Deckschichtbahnen im Bereich der Mittelnaht möglichst homogen miteinander verbunden sind. Um dies zu erreichen, wird die Seitenkante der bereits vorhandenen Deckschicht vorbehandelt. Dies kann dadurch bewerkstelligt werden, daß beispielsweise ein spritzfähiges Bitumenmaterial mit Hilfe einer Spritzlanze auf die Seitenkante der vorhandenen Deckschicht aufgetragen wird, so daß beim anschliessenden Einbringen der neuen Deckschicht eine Anbindung des Deckschichtmaterials an die Seitenkante gewährleistet ist.

Ferner hat man daher versucht, ein pastenförmiges Bitumenmaterial in Form eines etwa 2 bis 3 mm dicken Streifens an die Seitenkante der vorhandenen Deckschicht "anzukleben", um so eine Verklebung der Naht der nebeneinanderliegenden Deckschichten zu erreichen. Das Aufbringen eines derartigen pastenförmigen Bitumenmaterials in Form eines ununterbrochenen schmalen Streifens, das eine entsprechend hohe Viskosität aufweist, ließ sich jedoch nur wenig befriedigend erreichen.

Aus DE-U-94 18 109.8 sind Vorrichtungen zum Auftragen des Pastenförmigen hochviskosen Bitumenmaterials zur Vorbereitung einer derartigen Anschlußnaht bekannt, bei denen jeweils ein Aufnahmebehälter vorgesehen ist, aus dem das Bitumenmaterial entweder mit Hilfe von Druckluft und/oder mit Hilfe einer als Pumpe wirkenden Dosiereinrichtung über eine Abzugsleitung und eine Düse auf die Nahtflanke aufgebracht wird. Die vorbekannte Vorrichtung war hierbei so konzipiert, daß das Bitumenmaterial unmittelbar aus dem Anlieferungsgebinde, d. h. unmittelbar aus dem Hobbock abgezogen werden konnte. Dies hatte jedoch den Nachteil, daß im entleerten Liefergebinde noch vorhandene Reste des Bitumenmaterials von Hand ausgeschabt werden mußten, bevor es mit einem Minimum an Resten entsorgt werden konnte. Die bei einer Entnahme des Bitumenmaterials über Druckluft einerseits und über eine in den Aufnahmebehälter eingetauchte Verdrängerpumpe andererseits erforderlichen Reinigungsarbeiten nach Beendigung der Anschlußnahtbehandlung ergaben einen zusätzlichen Arbeitsaufwand.

Aus US-A-2,820,672 und US-A-3,510,924 ist jeweils ein von Hand verschiebbares Gerät bekannt, das einen Aufnahmebehälter zeigt für ein spritzfähiges oder streichbares Material, das als Schicht auf eine Wandfläche aufgespritzt oder nach Art eines Putzes aufgestrichen wird. Ein klebriges hochviskoses Bitumenmaterial, wie es im Straßenbau zur Vorbereitung von sogenannten Anschlüssen oder Nähten zwischen zwei Deckschichten eingesetzt werden muß, kann mit den Geräten entsprechend den vorstehend genannten Druckschriften nicht verarbeitet werden.

Der Erfindung liegt die Aufgabe zugrunde, eine Vorrichtung der eingangs bezeichneten Art zu verbessern. Diese Aufgabe wird erfindungsgemäß gelöst mit einer Vorrichtung entsprechend den Merkmalen des Anspruchs 1. Bei dieser Vorrichtung muß zwar der Aufnahmebehälter aus dem Liefergebinde mit dem auszubringenden Bitumenmaterial zunächst befüllt werden. Dadurch, daß die untreibbare Dosiereinrichtung unterhalb des Aufnahmebehälters angeordnet ist und mit einer Eintrittsöffnung an einer Austrittsöffnung des Aufnahmebehälters angeschlossen ist, kann auf die Anordnung eines Druckbehälters und eine Druckluftversorgung zur Förderung des Bitumenmaterials verzichtet werden. Bei der erfindungsgemäßen festen Anordnung der Dosiereinrichtung an der Austrittsöffnung des Aufnahmebehälters entfällt auch die gegenüber einer eingetauchten Dosiereinrichtung zusätzliche Reinigungsarbeit. Besonders vorteilhaft ist hierbei, daß der Aufnahmebehälter mit einer Vibrationseinrichtung in Verbindung steht. Durch die Einwirkung von Vibrationen während des Betriebes wird der Materialfluß im Aufnahmebehälter verbessert, wobei insbesondere auch der Ablauf des Bitumenmaterials an den Wänden bis hin zur Restentleerung begünstigt wird. Vorteilhaft ist auch, daß am Fahrwerk ein Zentralmotor angeordnet ist, der den Antrieb für das Fahrwerk und den Antrieb der Dosiereinrichtung bewirkt. Besonders zweckmäßig ist es hierbei, wenn der Zentralmotor zugleich als Vibrationseinrichtung auf den Aufnahmebehälter einwirkt. Dies kann durch die Anordnung einer zusätzlichen Unwucht am Zentralmotor bewerkstelligt werden. In der Regel ist es jedoch ausreichend, wenn in einer weiteren Ausgestaltung der Erfindung der Zentralmotor durch einen Einzylinder-Hubkolbenmotor, insbesondere einen Einzylinder-Viertakthubkolbenmotor gebildet wird. Die bei einem derartigen Hubkolbenmotor vorhandenen Restunwuchten reichen aus, um über ihre Einwirkung auf das Fahrwerk entsprechende auf den Aufnahmebehälter wirkende Vibrationen zu erzeugen.

In besonders zweckmäßiger Ausgestaltung der Erfindung ist hierbei vorgesehen, daß der Aufnahmebehälter in Richtung auf seine Austrittsöffnung zumindest in seinem unteren Bereich trichterförmig ausgebildet ist. Durch diese Anordnung wird der Abzug des Bitumenmaterials aus dem Aufnahmebehälter verbessert, wobei vor allem ein einwandfreier Materialfluß praktisch bis zur vollständigen Entleerung bewirkt wird.

In weiterer Ausgestaltung der Erfindung ist vorgesehen, daß zumindest der Antrieb für die Dosiereinrichtung über einen Hydraulikmotor erfolgt und daß der Hydraulikmotor über eine vom Zentralmotor angetriebene Druckpumpe regelbar mit Druckfluid beaufschlagt wird. Zweckmäßig ist es hierbei auch, wenn der Antrieb des Fahrwerks ebenfalls über einen an die Druckpumpe angeschlossenen Hydraulikmotor angetrieben wird. Hierdurch ist die Möglichkeit gegeben, die über die Dosiereinrichtung durch die Düse abgegebenen Austragsmenge in Abhämgigkeit von der Fahrgeschwindigkeit einzustellen, so daß hier ein gleichmäßiger Auftrag des Bitumenmaterials auf die Nahtflanke erfolgt.

In zweckmäßiger weiterer Ausgestaltung der Erfindung ist vorgesehen, daß in der Abzugleitung ein Umschaltventil angeordnet ist, das mit einer Rückführleitung verbunden ist, die in den Aufnahmebehälter mündet. Hierdurch ist die Möglichkeit gegeben, insbesondere bei der Verwendung einer Zahnradpumpe als Dosiereinrichtung, durch ein Umpumpen des Bitumenmaterials im Kreislauf durch den Aufnahmebehälter und infolge der hierdurch bewirkten knetenden Einwirkung auf das Bitumenmaterial dessen Fließfähigkeit zu verbessern, bevor die Auftragsarbeiten beginnen.

In weiterer Ausgestaltung der Erfindung ist vorgesehen, daß die oben liegende Füllöffnung des Aufnahmebehälters mit Haltemitteln für ein gestürzt aufzusetzendes Liefergebinde versehen ist. Hierdurch ist die Möglichkeit gegeben, Liefergebinde mit unterschiedlichem Fassungsvermögen unmittelbar über die Vorrichtung zu verarbeiten. Durch das gestürzte Aufsetzen auf den vorzugsweise trichterförmig ausgebildeten Aufnahmebehälter entleert sich der größte Teil des Inhaltes unter Schwerkraft direkt in den Aufnahmebehälter. Da das Liefergebinde während des Betriebes über die Haltemittel fest mit dem Aufnahmebehälter verbunden bleibt, wirken die auf den Aufnahmebehälter einwirkenden Vibrationen auch auf das Liefergebinde, so daß, bis auf geringe an den Wandungen anhaftende Reste, eine vollständige Entleerung des Liefergebindes während der Auftragsarbeiten erfolgt.

Bei größeren Liefergebinden, sogenannten Hobbocks, mit einem Fassungsvermögen von beispielsweise 25 kg, ist in zweckmäßiger Ausgestaltung der Erfindung vorgesehen, daß am Fahrwerk eine Hub-Kipp-Einrichtung für einen gestürzt auf die Füllöffnung aufzusetzenden Hobbock angeordnet ist. Durch diese Anordnung wird das Aufsetzen eines derart schweren Liefergebindes auf die Füllöffnung des Aufnahmebehälters vereinfacht.

Die Erfindung wird anhand schematischer Zeichnungen eines Ausführungsbeispiels näher erläutert. Es zeigen:
- Fig. 1: eine Vorrichtung zum Auftragen eines pastenförmigen Bitumenmaterials für kleine Mengen,
- Fig. 2: eine Ausführungsform gemäß Fig. 1 in einer Ausgestaltung zum Ausbringen von großen Mengen

Die in Fig. 1 dargestellte Vorrichtung zum Auftragen eines pastenförmigen Bitumenmaterials besteht im wesentlichen aus einem Fahrwerk 1, das beispielsweise als Dreiradfahrwerk ausgebildet ist, wobei im hinteren Ende zwei Räder nebeneinander und am vorderen Ende ein Rad frei als lenkendes Rad angeordnet sind. Am Fahrwerk 1 ist ein Tragelement 4 im vorderen Berich über die Anlenkung 5 angelenkt, das an seinem hinteren Ende mit einem höheneinstellbaren Stützrad 6 versehen ist. Am freien Ende des Tragelementes 4 ist ein Düsenrohr 7 angeordnet, dessen Düsenmündung 8 gegen die zu beschichtende Nahtflanke einer bereits liegenden Deckschicht 9 gerichtet. ist. Das Tragelement 4 wird über hier nicht dargestellte, vorzugsweise federnde Stellmittel gegen die zu beschichtende Nahtflanke angedrückt, wobei das Stützrad 6 gleichzeitig als Abstandhalter dienen kann.

Auf dem Fahrwerk 1 ist ein Zentralmotor 10, beispielsweise ein Viertakt-Otto- oder Dieselmotor, angeordnet. Uber hier nicht dargestellte Übertragungsmittel kann wenigstens ein Rad der Hinterräder 2 über eine nicht näher dargestellte Schaltkupplung angetrieben werden.

Auf dem Fahrwerk 1 ist ferner ein trichterförmiger Aufnahmebehälter 11 angeordnet, der mit seiner Austrittsöffnung 12 über ein kurzes Rohrstück 13 mit der Eintrittsöffnung 14 einer Dosiereinrichtung 15 in Verbindung steht. Die Dosiereinrichtung 15 ist als Verdrängerpumpe, beispielsweise als Zahnradpumpe, ausgebildet und wird über eine entsprechende Kupplung 16 vom Motor 10 angetrieben.

Austrittsseitig steht die Dosiereinrichtung 15 über eine Rohrleitung 17 und eine daran anschließende Schlauchleitung 18 mit dem Düsenrohr 7 in Verbindung, so daß im Betrieb das aus dem Aufnahmebehälter 11 über die Dosiereinrichtung 15 abgezogene Bitumenmaterial mit entsprechendem Druck und in einer vorgebbaren Menge aus der Düsenöffnung 8 austreten kann.

In der Rohrleitung 17 ist ein Ventil 19 angeordnet, das mit einer Rückführleitung 20 verbunden ist, die in den Aufnahmebehälter 11 wieder einmündet. Bei entsprechender Ventilstellung ist es somit möglich, das Bitumenmaterial zunächst im Kreislauf aus dem Behälter 5 über die Dosiereinrichtung 15, die Rohrleitung 16 und die Rückführleitung 20 im Kreislauf zu führen. Dies ist insbesondere für die Anfangsphase von Bedeutung, um sicherzustellen, daß die Dosiereinrichtung 15 auch vollständig gefüllt ist und die volle Förderleistung erbringt. Durch die Knetwirkung wird hierbei das Fließverhalten des Bitumenmaterials vor allem für die Anfangsphase verbessert.

Der Aufnahmebehälter 11 ist als offener Trichter ausgeführt: und weist an seinem oberen Ende Haltemittel 21 auf, auf die ein ebenfalls offenes Liefergebinde 22 "kopfüber" aufgesetzt und festgelegt werden kann, so daß sich das Liefergebinde 22 in den Aufnahmebehälter 11 entleert. Diese Anordnung ist insbesondere vorgesehen für Vorrichtungen mit kleiner Leistung, auf die von Hand Liefergebinde in der Größenordnung bis zu etwa 10 kg aufgesetzt werden. Da als Zentralmotor 10 vorzugsweise ein Einzylindermotor vorgesehen ist, der zweckmäßigerweise noch Restunwuchten aufweist, wird das Fahrwerk 1 insgesamt bei laufendem Zentralmotor 10 in Vibrationen versetzt, die sich auch auf den Aufnahmebehälter 11 und das aufgesetzte Liefergebinde 22 übertragen. Unter dem Einfluß dieser Vibrationen wird die Fließfähigkeit des an sich hochviskosen Bitumenmaterials begünstigt, so daß zum einen die Entleerung des Liefergebindes 22 bis auf ganz geringe an den Wänden anhaftende Reste erfolgt und darüber hinaus auch aus dem Aufnahmebehälter 11 bis auf eine Restschichtdicke von etwa 2 mm das Bitumenmaterial abgezogen wird. Das Liefergebinde 22 kann kurz vor Beendigung der Arbeiten ausgeschabt werden, wobei die Reste in den Aufnahmebehälter 11 eingebracht werden. Die Restmengen im Aufnahmebehälter 11 können dann ebenfalls von den Wandungen abgeschabt und in Richtung auf die Austrittsöffnung 12 geschoben werden, so daß praktisch eine vollständige Entleerung möglich ist.

In Fig. 2 ist eine Ausführungsform dargestellt, die in Aufbau und Funktionsweise im wesentlichen der Ausführungsform gemäß Fig. 1 entspricht, so daß auf die Beschreibung zu Fig. 1 verwiesen werden kann.

Die Ausführungsform gemäß Fig. 2 ist zur Verarbeitung größerer Mengen vorgesehen, beispielsweise für große Straßenbaustellen, in denen lange Nahtflanken mit dem Bitumenmaterial zu beschichten sind.

Bei dieser Ausführungsform wird über den Zentralmotor 10, der wiederum als Viertakt-Otto- oder Dieselmotor ausgebildet sein kann, eine Hydraulikpumpe 23 angetrieben. Die Hydraulikpumpe 23 treibt einerseits einen Hydraulikmotor 24 an, der auf wenigstens eines der Treibräder 2 wirkt. Zum anderen treibt die Hydraulikpumpe 23 einen Hydraulikmotor 25 an, der mit der Dosiereinrichtung 15 verbunden ist. Durch die Anordnung eines Hydraulikantriebes sowohl für das Fahrwerk 1 als auch für die Dosiereinrichtung 15 ergibt sich eine unabhängige Regelbarkeit von Vorschubgeschwindigkeit und Auftragsmenge.

Die Vorrichtung gemäß Fig. 2 ist mit einer Hub- und Kippvorrichtung 26 verbunden, die beispielsweise aus einem Hubhebel 26.1 und einem Kipphebel 26.2 besteht. Wird der Kipphebel 26.2 zurückgeschwenkt, dann kann über das Verschwenken des Hubhebels 26.1 in Richtung des Pfeiles 27 das Liefergebinde 28, beispielsweise ein Hobbock mit einem Fassungvermögen von 25 kg oder mehr, abgesenkt werden und gegen einen vollen Hobbock ausgewechselt werden.

Der Kipphebel 26.2 ist mit Spann- und Haltemitteln 29 versehen, durch die der Hobbock 28 in der dargestellten Entleerungsposition oberhalb des Aufnahmebehälters festgelegt werden kann.

Auch bei dieser Ausführungsform wirkt der Zentralmotor 10 wiederum als Vibrationseinrichtung, dessen Vibrationen sowohl auf den Aufnahmebehälter 11 als auch auf den von der Hub-Kipp-Einrichtung 26 gehaltenen Hobbock 28 einwirken.

Sofern der vorgesehene Zentralmotor 10 gut ausgewuchtet ist und nicht genügend Vibrationen erzeugt, ist es zweckmäßig, wenn eine gesonderte, vom Zentralmotor 10 angetriebene Vibrationseinrichtung vorgesehen ist. Diese kann beispielsweise durch zwei gegenläufige Unwuchten gebildet werden, die mit dem Antriebsmotor 10 in Verbindung stehen und mit entsprechender Drehzahl umlaufen.

## Patentansprüche

1. Vorrichtung für den Straßenbau zum Auftragen eines pastenförmigen Bitumenmaterials zur Vorbereitung einer Anschlußnaht zwischen einer vorhandenen Deckschicht (9) und einer noch einzubringen Deckschicht, die ein Fahrwerk (1) aufweist, auf dem ein Aufnahmebehälter (11) für das Bitumenmaterial angeordnet ist, der mit einer Abzugsleitung (17, 18) für das Bitumenmaterial verbunden ist, die an ihrem freien Ende mit einer an einem am Fahrwerk (1) angelenkten Tragelement (4) angeordneten Düse (8) versehen ist, und die mit einer Dosiereinrichtung in Form einer Verdrängerpumpe (15) in Verbindung steht, die über einen Zentralmotor (10) antreibbar ist, der auch den Antrieb für das Fahrwerk (1) bewirkt, **dadurch gekennzeichnet, daß** die Verdrängerpumpe (15) in Gebrauchstellung unterhalb des Aufnahmebehälters (11) für das Bitumenmaterial angeordnet ist und mit ihrer Eintrittsöffnung (14) an einer Austrittsöffnung (12) des Aufnahmebehälters angeschlossen ist, wobei der Aufnahmebehälter (11) in Richtung auf seine Auftrittsöffnung (12) zumindest in seinem unteren Bereich trichterförmig ausgebildet ist und wobei der Aufnahmebehälter (11) mit einer Vibrationseinrichtung in Verbindung steht.

2. Vorrichtung nach Anspruch 1, **dadurch gekennzeichnet, daß** die Verdrängerpumpe als Zahnradpumpe ausgebildet ist.

3. Vorrichtung nach Anspruch 1 oder 2, **dadurch gekennzeichnet, daß** der Zentralmotor (10) als Vibrationseinrichtung auf den Aufnahmebehälter (11) einwirkt.

4. Vorrichtung nach einem der Ansprüche 1 bis 3, **dadurch gekennzeichnet, daß** der Zentralmotor (10) durch einen Hubkolbenmotor gebildet wird.

5. Vorrichtung nach einem der Ansprüche 1 bis 4, **dadurch gekennzeichnet, daß** zumindest der Antrieb für die Dosiereinrichtung (15) über einen Hydraulikmotor (25) erfolgt und daß der Hydraulikmotor (25) über eine vom Zentralmotor (10) angetriebene Druckpumpe (23) regelbar mit Druckfluid beaufschlagbar ist.

6. Vorrichtung nach einem der Ansprüche 1 bis 5, **dadurch gekennzeichnet, daß** in der Abzugleitung (17, 18) ein Umschaltventil (19) angeordnet ist, das mit einer Rückführleitung (20) verbunden ist, die in den Aufnahmebehälter (11) mündet.

7. Vorrichtung nach einem der Ansprüche 1 bis 6, **dadurch gekennzeichnet, daß** die obenliegende Füllöffnung des Aufnahmebehälters (11) mit Haltemitteln (21) für ein gestürzt aufzusetzendes Liefergebinde (22) versehen ist.

8. Vorrichtung nach einem der Ansprüche 1 bis 7, **dadurch gekennzeichnet, daß** am Fahrwerk (1) eine Hub-Kipp-Einrichtung (26) für einen gestürzt auf die Füllöffnung des Aufnahmebehälters (11) aufzusetzenden Hobbock (28) angeordnet ist.

## Claims

1. A road-building device for applying a pasty bitumen material for preparing a connecting seam between a top layer (9) already present and a top layer still to be applied, which device comprises a travelling mechanism (1), on which there is arranged a receptacle (11) for the bitumen material, which receptacle (11) is connected with a delivery line (17, 18) for the bitumen material, which is provided with a nozzle (8) arranged on a supporting element (4) articulated to the travelling mechanism (1) and which is connected with a metering device in the form of a positive-displacement pump (15), which is drivable by means of a central motor (10) which also effects drive of the travelling mechanism (1), **characterised in that**, in the position of use, the positive-displacement pump (15) is arranged beneath the receptacle (11) for the bitumen material and has its inlet opening (14) connected to an outlet opening (12) of the receptacle, the receptacle (11) being of funnel-like construction in the direction of its outlet opening (12) at least in its lower area and the receptacle (11) being connected with a vibrating means.

2. A device according to claim 1, **characterised in that** the positive-displacement pump takes the form of a gear pump.

3. A device according to claim 1 or claim 2, **characterised in that** the central motor (10) acts on the receptacle (11) as a vibrating means.

4. A device according to one of claims 1 to 3, **characterised in that** the central motor (10) takes the form of a reciprocating piston motor.

5. A device according to one of claims 1 to 4, **characterised in that** the metering means (15) at least is driven by means of a hydraulic motor (25) and **in that** the hydraulic motor (25) may be acted upon in adjustable manner by hydraulic fluid by means of a pressure pump (23) driven by the central motor (10).

6. A device according to one of claims 1 to 5, **characterised in that** a reversing valve (19) is arranged in the discharge line (17, 18), which valve (19) is connected with a return line (20), which opens into the receptacle (11).

7. A device according to one of claims 1 to 6, **characterised in that** the top filling opening of the receptacle (11) is provided with holding means (21) for an upturned delivery drum (22).

8. A device according to one of claims 1 to 7, **characterised in that** a lifting and tipping means (26) for a sealed tin receptacle (28) to be positioned in upturned manner on the filling opening of the receptacle (11) is arranged on the travelling mechanism (1).

## Revendications

1. Dispositif de construction routière destiné à l'application d'un matériau bitumineux pâteux pour la préparation d'un joint de raccordement entre une couche de roulement existante (9) et une couche de roulement restant à appliquer, comportant un châssis (1), sur lequel est disposé un bac de réception (11) pour le matériau bitumineux qui est relié à une conduite d'évacuation (17, 18) pour le matériau bitumineux dont l'extrémité libre est munie d'une buse (8), qui est disposée sur un élément de support (4) articulé au châssis (1), et qui est reliée à un dispositif de dosage sous la forme d'une pompe volumétrique (15) pouvant être entraînée par l'intermédiaire d'un moteur central (10), ce dernier assurant également l'entraînement du châssis (1), **caractérisé en ce que**, en position d'utilisation, la pompe volumétrique (15) est disposée au-dessous du bac de réception (11) pour le matériau bitumineux, et est reliée par son orifice d'entrée (14) à un orifice de sortie (12) du bac de réception, le bac de réception (11) étant réalisé en forme de trémie en direction de son orifice de sortie (12), au moins dans sa partie inférieure, et le bac de réception (11) étant en liaison avec un dispositif vibrant.

2. Dispositif selon la revendication 1, **caractérisé en ce que** la pompe volumétrique est réalisée sous la forme d'une pompe à engrenages.

3. Dispositif selon la revendication 1 ou 2, **caractérisé en ce que** le moteur central (10) agit en tant que dispositif vibrant sur le bac de réception (11).

4. Dispositif selon l'une quelconque des revendications 1 à 3, **caractérisé en ce que** le moteur central (10) est constitué d'un moteur à piston alternatif.

5. Dispositif selon l'une quelconque des revendications 1 à 4, **caractérisé en ce que** l'entraînement du dispositif de dosage (15) au moins est effectué par l'intermédiaire d'un moteur hydraulique (25), et **en ce que** le moteur hydraulique (25) peut être alimenté en fluide sous pression de façon réglable par l'intermédiaire d'une pompe de refoulement (23) commandée par le moteur central (10).

6. Dispositif selon l'une quelconque des revendications 1 à 5, **caractérisé en ce qu'**une soupape d'inversion (19) est disposée dans la conduite d'évacuation (17, 18), laquelle est reliée à une conduite de retour (20) qui débouche dans le bac de réception (11).

7. Dispositif selon l'une quelconque des revendications 1 à 6, **caractérisé en ce que** l'orifice de remplissage situé en partie supérieure du bac de réception (11) est muni de moyens de retenue (21) destinés à un conditionnement de livraison (22) à placer à la renverse.

8. Dispositif selon l'une quelconque des revendications 1 à 7, **caractérisé en ce qu'**un dispositif élévateur-culbuteur (26) est disposé sur le châssis (1) pour un fût (28) à placer à la renverse sur l'orifice de remplissage du bac de réception (11).
